# FASCICULE DE BREVET EUROPEEN

(11) **EP 2 360 322 B1**
(45) Date de publication et mention de la délivrance du brevet: **03.02.2016**
(21) Numéro de dépôt: 11305108.0
(22) Date de dépôt: 03.02.2011
(51) Int. Cl.: E04B 2/74, E04B 2/78

(54) **Système modulaire de cloison des panneaux de toile tendue**
Moduläres Trennwandsystem mit Paneelen aus gespanntem Tuch
Modular partition system with panels of stretched fabric

(30) Priorité: 11.02.2010 FR 1050978
(43) Date de publication de la demande: 24.08.2011
(73) Titulaire: Duo Industrie, 34130 Lansargues (FR)
(72) Inventeur: Frezouls, François, 75016 Paris (FR); Beille, Philippe, 30420 Calvisson (FR)
(74) Mandataire: Rhein, Alain

(56) Documents cités:
- EP-A2- 1 749 948
- DE-U1-202006 018 839
- US-A- 4 689 929
- US-A- 5 086 606
- US-B1- 6 167 665

## Description

La présente invention a pour objet un système modulaire de cloison obtenu par assemblage d'éléments amovibles.

La présente invention concerne plus particulièrement les cloisons constituées de l'assemblage de panneaux chacun constitué d'un cadre rigide servant de support à une toile ou analogue, comportant éventuellement une image. A cet effet, chacun des cadres comprend essentiellement deux montants et deux longerons assemblés deux à deux à angle droit, qui consistent en des profilés présentant en façade une rainure longitudinale destinée à recevoir et à retenir un élément d'accrochage faisant saillie de la face arrière de la toile, en sorte qu'après enfoncement de cet élément dans les rainures des profilés du cadre, ce dernier soit entièrement caché. L'élément d'accrochage consiste généralement soit en un bourrelet de matériau élastique, soit en un cordon ou analogue de matériau élastique relié à la toile, ledit matériau consistant en du silicone par exemple. Le document DE 20 2006 018839 montre tel système modulaire. Voir aussi US 6 167 665 B1.

De manière générale les panneaux sont maintenus par des mâts, qui consistent chacun en un profilé, ou en un assemblage de profilés, comprenant des moyens prévus aptes à permettre l'assujettissement, directement ou indirectement, d'un ou de plusieurs panneaux, ou bien d'accessoires tels que, non limitativement, des étagères. Ainsi, un mât comporte des rainures longitudinales rétentrices, destinées à recevoir soit une partie du panneau à porter, soit un élément permettant d'y accrocher le panneau.

Quelle que soit leur conception, tous les systèmes modulaires de cloison actuellement connus présentent le même inconvénient, à savoir que chaque mât demeure visible, et constitue une rupture de l'image, d'autant plus lorsqu'il est disposé entre au moins deux panneaux, et d'autant plus encore lorsque lesdits au moins deux panneaux servent de support à une seule image.

La présente invention a pour but de proposer un système modulaire de cloison obtenu par assemblage d'éléments amovibles, permettant de remédier à cet inconvénient.

Le système modulaire de cloison obtenu par assemblage d'éléments amovibles selon l'invention, comprend au moins un mât et au moins un panneau comme dans la revendication 1.

Selon une caractéristique additionnelle du système modulaire selon l'invention, les moyens de retenue d'une toile sont répartis sur le pourtour du mât.

Selon une autre caractéristique additionnelle du système modulaire selon l'invention, les moyens de retenue d'une toile sont positionnés en alternance avec les moyens de retenue prévus aptes à permettre l'accrochage des panneaux.

Selon une autre caractéristique additionnelle du système modulaire selon l'invention, chacun des moyens de retenue aptes à permettre l'accrochage des panneaux est bordé de part et d'autre d'un moyen de retenue d'une toile.

Selon une autre caractéristique additionnelle du dispositif selon l'invention, le mât comporte, à au moins une extrémité des moyens de fixation d'un capuchon, lequel comporte périphériquement des moyens de retenue d'une toile.

Selon une autre caractéristique additionnelle du dispositif selon l'invention, le mât comporte à au moins une extrémité, à savoir son extrémité supérieure, des moyens de fixation d'un capuchon, lequel est conformé en sorte de créer, en coopération avec le bord extrême dudit mât, des moyens périphériques de retenue d'une toile.

Selon un mode de réalisation particulier du système modulaire selon l'invention, le mât est de section carrée, sa largeur étant égale au double de l'épaisseur d'un panneau.

Selon une caractéristique additionnelle du mode de réalisation particulier du système modulaire selon l'invention, chacune des faces du mât comporte deux moyens de retenue aptes à permettre l'accrochage d'un panneau, séparés par deux moyens de retenue d'une toile, tandis que chaque arête comporte un moyen de retenue d'une toile, commun aux deux faces formant ladite arête.

Selon un autre mode de réalisation particulier du système modulaire selon l'invention le mât est de section rectangulaire, il comporte d'une part deux faces opposées comprenant chacune deux moyens de retenue aptes à permettre l'accrochage d'un panneau, séparés par deux moyens de retenue d'une toile, et d'autre part deux faces comprenant chacune un moyen de retenue aptes à permettre l'accrochage d'un panneau, tandis que chaque arête comporte un moyen de retenue d'une toile, commun aux deux faces formant ladite arête.

Selon un autre mode de réalisation particulier du système modulaire selon l'invention le mât est de section en L, il comporte d'une part deux faces adjacentes comprenant chacune deux moyens de retenue aptes à permettre l'accrochage d'un panneau, séparés par deux moyens de retenue d'une toile, et d'autre part quatre faces faisant entre elles deux à deux un angle droit, et comprenant chacune un moyen de retenue aptes à permettre l'accrochage d'un panneau, tandis que chaque arête sortante comporte un moyen de retenue d'une toile commun aux deux faces formant ladite arête, et que l'arête rentrante comporte un ou deux moyens de retenue d'une toile.

Selon une autre caractéristique additionnelle du système modulaire selon l'invention, chacun des moyens de retenue d'une toile se présente sous la forme d'une rainure longitudinale.

Selon une autre caractéristique additionnelle du système modulaire selon l'invention, les moyens de retenue d'une toile se présentent chacun sous la forme d'une rainure de section rectangulaire dont l'axe parallèle à la longueur de ce rectangle est dirigé vers l'intérieur du mât.

Les avantages et les caractéristiques du dispositif selon l'invention, ressortiront plus clairement de la description qui suit et qui se rapporte au dessin annexé, lequel en représente plusieurs modes de réalisation non limitatifs.

Dans le dessin annexé :
- la figure 1 représente une vue schématique en perspective d'un système modulaire selon l'invention.
- la figure 2 représente une vue schématique en coupe transversale d'un élément du même système modulaire.
- les figures 3a, 3b, 3c, 3d et 3e, représentent des vues partielles en coupe transversale du même système modulaire dans des configurations différentes.
- la figure 4 représente une vue schématique en coupe transversale d'un autre élément du système modulaire selon l'invention.
- la figure 5 représente une vue schématique en coupe transversale d'un autre élément du système modulaire selon l'invention.
- la figure 6 représente une vue en perspective d'une partie du même système modulaire.

En référence à la figure 1, on peut voir un système modulaire selon l'invention, qui dans cette configuration, comprend un mât 1 et deux panneaux 2.

Le panneau 2 comprend un cadre 20 recouvert d'une toile ou analogue 21, tandis que le panneau 3 comprend également un cadre 30 recouvert d'une toile ou analogue 31.

Le système modulaire porte une image 4 dont une partie 40 est reproduite sur la toile 21, tandis qu'une autre partie 41 est reproduite sur la toile 31, et que, selon l'invention, le mât 1, est recouvert, au niveau de sa face, non visible, s'étendant entre les panneaux 2 et 3, d'une toile 10 sur laquelle est reproduite la partie 42 de l'image 4 qui fait la jonction entre les parties 40 et 41, en sorte d'en obtenir la continuité.

Ce résultat est obtenu du fait des caractéristiques du mât 1, dont la coupe transversale est représentée sur la figure 2.

Sur cette figure on peut voir que le mât 1, qui consiste en un profilé, présente, dans ce mode de réalisation, une section carrée, quatre faces 11 identiques, comprenant chacune, ouvertes sur l'extérieur, deux rainures rétentrices 12, de section trapézoïdale, séparées par deux rainures médianes 13, de section rectangulaire dont le grand côté est perpendiculaire à la face considérée, tandis que chacun des coins comporte une rainure d'angle 14 de section rectangulaire, identique à chacune des rainures 13, et dont l'axe de symétrie parallèle au grand côté, se confond avec la diagonale du carré.

Les rainures rétentrices 12 sont destinées à l'assujettissement des panneaux 2 ou 3, tandis que les rainures 13 et 14 sont destinées à la fixation de la toile 10 comme cela sera vu plus loin.

On notera que le nombre et la disposition des rainures 13 et 14, ne sont pas limités, il est ainsi parfaitement possible de prévoir côte à côte deux rainures d'angle 14.

En référence maintenant à la figure 3a, on peut voir une vue en coupe transversale du même système modulaire au niveau du mât 1.

On notera que dans le mode de réalisation représenté, le mât 1 est de section carrée, et d'une largeur double de l'épaisseur du panneau 2, ou du panneau 3.

La fixation de la toile 21 au cadre 20 est réalisée de manière connue en soi, au travers d'un cordon 5 de matériau élastique, tel que du silicone, disposé sur le pourtour de la toile 21, faisant saillie de sa face interne 22, à savoir celle ne comportant pas d'image, et rattaché à celle-ci au travers d'un moyen de liaison 50, et inséré dans une rainure 23 que comporte le cadre 20 sur son pourtour, en l'occurrence dans un montant 24 de ce cadre 20.

Le panneau 2 est par ailleurs fixé au mât 1, ce qui est réalisé au travers d'une rainure rétentrice 12 au droit de laquelle s'étend le panneau 2, et par l'intermédiaire d'un élément, non visible, solidaire du cadre 20 et destiné à être engagé dans la rainure rétentrice 12.

Le cadre 30 est fixé de la même manière au mât 1, sur la face 11 opposée, et la toile 31 est fixée au cadre 30 du panneau 3, de la même manière que la toile 21 au cadre 20.

La fixation de la toile 10 au mât 1 est réalisée selon la même technique que celle utilisée pour la fixation des toiles 21 et 31, c'est-à-dire que la toile 10 comporte à sa face arrière 16, sur son pourtour, ou du moins le long de ses bords verticaux 17 et 18, un cordon 6 de matériau élastique, tel que du silicone, qui lui est rattaché au travers d'un moyen de liaison 60 qui autorise une fixation aisée.

Ainsi, le cordon 6 du bord 17 de la toile 10 est inséré dans la rainure d'angle 14 commune à la face 11 à laquelle est solidarisé le cadre 20, et à la face 11 destinée à être recouverte, tandis le cordon 6 du bord 18 de la toile, parallèle au bord 17, est inséré dans la rainure d'angle 14 commune à la face 11 destinée à être recouverte, et à la face 11 à laquelle est solidarisé le cadre 30.

On notera que de manière avantageuse, le mât 1 selon l'invention permet de s'affranchir, si nécessaire, de l'utilisation d'un cadre comprenant deux montants et deux longerons, et de se contenter de deux longerons, solidarisés fixement par leurs extrémités entre deux mâts 1, la toile recouvrant le cadre étant solidarisée directement aux mâts 1.

On notera également que le mât 1 comporte, non limitativement deux rainures internes 15, et un canal axial 15', destiné à la fixation d'un capuchon en bout du mât 1, qui sera décrit plus loin.

En référence aux figures 3b, 3c, 3d et 3e, on peut voir différentes configurations du système modulaire selon l'invention, en fonction du nombre de panneaux et de l'emplacement de leur solidarisation au mât 1. Selon la partie du mât 1 à couvrir, les cordons 6 sont insérés dans une rainure d'angle 14, ou dans un rainure médiane 13.

En référence maintenant aux figures 4 et 5, on peut voir de modes de réalisation différents du mât 1.

Sur la figure 4 le mât 1 est de section rectangulaire, c'est-à-dire qu'il est d'une largeur égale à celle d'un panneau, et d'une longueur double, ce qui permet par exemple, d'abouter deux panneaux dans le prolongement l'un de l'autre sans surépaisseur.

Ainsi, ce mât 1 comporte deux faces 11 parallèles, comportant chacune deux rainures rétentrices 12 séparées par deux rainures médianes 13, et deux faces 19 parallèles de largeur moitié plus petite, qui comportent chacune une seule rainure rétentrice 12, tandis que chaque face 11 partage avec chaque face 19, une rainure d'angle 14.

Sur la figure 5, le mât est de section en L, ses extrémités étant d'une largeur égale à l'épaisseur d'un panneau, ce qui peut permettre, non limitativement, d'abouter deux panneaux à angle droit sans surépaisseur.

En référence maintenant à la figure 6, on peut voir une partie du système modulaire selon l'invention, et plus particulièrement l'extrémité supérieure d'un mât 1, auquel est solidarisé un longeron 25.

Le longeron 25 est solidarisé au mât 1 par l'une de ses extrémités, et au travers de moyens de fixation, non visibles, prévus aptes à coopérer avec une rainure rétentrice 12. Il comporte sur sa paroi faciale une rainure 26 destinée à l'insertion de la partie horizontale d'un cordon élastique de toile, non représentée.

On notera que dans cette configuration, le système modulaire selon l'invention ne comporte pas de montant de cadre, la partie verticale du cordon élastique, non représenté, étant destinée à être insérée dans une rainure 13 ou 14 du mât 1.

Sur cette figure on peut voir que l'extrémité 100 du mât 1 est garnie d'un capuchon 7, lequel est fixé par emboîtement au travers des rainures internes 15 et/ou du canal axial 15' non visibles, ou autres moyens d'accrochage.

De manière avantageuse, le capuchon 7 comporte essentiellement deux parties, à savoir une partie supérieure 70 se présentant sous la forme d'une paroi aux dimensions de la section du mât 1, et une partie inférieure 71 aux dimensions inférieures à celles de la section du mât 1.

La partie inférieure est destinée à venir au contact du bord supérieur 101 de l'extrémité 100 du mât 1, en sorte de créer entre celui-ci et la paroi 70, une gorge 72 qui s'étend dans le prolongement de la rainure 26, et qui est de largeur égale à celle de cette dernière.

On comprendra que la gorge 72 peut recevoir un cordon élastique, lequel peut être un prolongement de celui pris dans la rainure 26, ou bien être celui de la toile couvrant le mât.

Par ailleurs, de manière avantageuse, la gorge 72 communique avec toutes les rainures 13 et 14 ce qui permet le maintien d'une toile sans déformation et sans plis.

On notera qu'un capuchon 7 peut également garnir l'extrémité inférieure du mât 1.

Dans une variante, non représentée, l'une des extrémités du mât 1, ou les deux, est garnie d'un capuchon qui incorpore d'une gorge périphérique.

## Revendications

1. Système modulaire de cloison comprenant un mât (1) qui consiste en un profilé ou un assemblage de profilés et qui comprend des rainures rétentrices (12), le système modulaire comprenant un panneau (2, 3) ayant deux longerons (25) parallèles comprenant longitudinalement des moyens de retenue (23, 26), chaque longeron (25) étant accroché directement ou indirectement au mât (1) par les rainures rétentrices (12), le système modulaire comprenant une toile de panneau (21, 31) qui comprend, sur le pourtour de sa face arrière (22), des moyens d'accrochage (5) coopérant avec les moyens de retenue (23, 26) de sorte que la toile de panneau (21, 31) est tendue sur le panneau (2, 3), **caractérisé en ce que** le mât (1) comprend des rainures de réception (13, 14) adaptées à recevoir directement des moyens d'accrochage (6) disposés sur un bord (17) d'une toile (10) de façon à tendre cette dernière directement sur le mât (1).

2. Système modulaire de cloison selon la revendication 1, **caractérisé en ce que** la toile (10) ne s'étend que sur le mât (1).

3. Système modulaire de cloison selon la revendication 1, **caractérisé en ce que** la toile (10) est une partie de la toile de panneau (21, 31).

4. Système modulaire de cloison selon l'une des revendications 1 à 3, **caractérisé en ce que** le mât (1) comporte, à au moins une extrémité (100), des moyens de fixation (15, 15') permettant la fixation d'un capuchon (7) qui est conformé de façon à créer avec le mât (1) auquel il est fixé, une gorge périphérique (72) de retenue de la toile (10).

5. Système modulaire de cloison selon la revendication 4, **caractérisé en ce que**, lorsque le capuchon (7) est disposé sur le mât (1), la gorge périphérique (72) communique avec les rainures de réception (13, 14).

6. Système modulaire de cloison selon l'une des revendications 1 à 5, **caractérisé en ce que** les rainures de réception (13, 14) sont positionnées en alternance avec les rainures rétentrices (12).

7. Système modulaire de cloison selon l'une des revendications 1 à 6, **caractérisé en ce que** chaque rainure rétentrice (12) est bordée de part et d'autre par une rainure de réception (13, 14).

8. Système modulaire de cloison selon l'une des revendications 1 à 7, **caractérisé en ce que** le mât (1) est de section carrée, la largeur de chacune de ses faces (11) étant égale au double de l'épaisseur d'un panneau (2, 3).

9. Système modulaire de cloison selon la revendication 8, **caractérisé en ce que** chaque face (11) du mât (1) comprend deux rainures rétentrices (12) séparées par deux rainures de réception médianes (13), et **en ce que** chaque arête du mât (1) comporte une rainure de réception d'angle (14).

10. Système modulaire de cloison selon l'une des revendications 1 à 7, **caractérisé en ce que** le mât (1) est de section rectangulaire avec, d'une part, deux premières faces (11) opposées l'une à l'autre qui comprennent chacune deux rainures rétentrices (12) séparées par deux rainures de réception médianes (13), et d'autre part, deux secondes faces (19) opposées l'une à l'autre qui ne comprennent chacune qu'une rainure rétentrice (12), chaque arête du mât (1) comportant une rainure de réception d'angle (14).

11. Système modulaire de cloison selon l'une des revendications 1 à 7, **caractérisé en ce que** le mât (1) est de section en L et comprend deux faces extérieures adjacentes et orthogonales entre elles, deux faces intérieures adjacentes et orthogonales entre elles et deux faces de liaison, chaque face extérieure comprenant deux rainures rétentrices (12) qui sont séparées l'une de l'autre par deux rainures de réception médianes (13), chaque face intérieure comprenant une rainure rétentrice (12) et une rainure de réception médiane (13) se situant dans l'angle intérieur du L, et, chaque face de liaison reliant une face extérieure à une face intérieure et comprenant une rainure rétentrice (12), chaque arête du L comprenant une rainure de réception d'angle (14).

12. Système modulaire de cloison selon l'une des revendications 1 à 11, **caractérisé en ce que** chaque rainure de réception (13, 14) est formée par une rainure de section rectangulaire.

13. Système modulaire de cloison selon l'une des revendications 1 à 12, **caractérisé en ce que** les moyens d'accrochage (5, 6) sont formés par un cordon élastique (5, 6).

14. Système modulaire de cloison selon la revendication 13, **caractérisé en ce que** le cordon élastique (5, 6) est en silicone

15. Système modulaire de cloison selon l'une des revendications 1 à 14, **caractérisé en ce que** chaque rainure rétentrice (12) est formée par une rainure de section trapézoïdale.

## Patentansprüche

1. Modulares Trennwandsystem, umfassend einen Pfosten (1), der aus einem Profil oder einer Zusammenfügung von Profilen besteht und rückhaltende Nuten umfasst (12), wobei das modulare System ein Paneel (2, 3) umfasst, das zwei parallele Längsträger (25) aufweist, die in Längsrichtung rückhaltende Nuten (23, 26) umfassen, wobei jeder Längsträger (25) über die rückhaltenden Nuten (12) direkt oder indirekt am Pfosten (1) eingehakt ist, wobei das modulare System ein Paneeltuch (21, 31) umfasst, das am Umkreis seiner hinteren Fläche (22) Einhakmittel (5) umfasst, die so mit den Rückhaltemitteln (23, 26) zusammenwirken, dass das Paneeltuch (21, 31) über das Paneel (2, 3) gestreckt wird, **dadurch gekennzeichnet, dass** der Pfosten (1) Aufnahmenuten (13, 14) umfasst, die angepasst sind, um direkt Einhakmittel (6) aufzunehmen, die an einem Rand (17) eines Tuches (10) angeordnet sind, so dass dieses letztere direkt auf den Pfosten (1) gespannt wird.

2. Modulares Trennwandsystem nach Anspruch 1, **dadurch gekennzeichnet, dass** das Tuch (10) sich nur über den Pfosten (1) erstreckt.

3. Modulares Trennwandsystem nach Anspruch 1, **dadurch gekennzeichnet, dass** das Tuch (10) ein Teil des Paneeltuches (21, 31) ist.

4. Modulares Trennwandsystem nach einem der Ansprüche 1 bis 3, **dadurch gekennzeichnet, dass** der Pfosten (1) an zumindest einem Ende (100) Befestigungsmittel (15, 15') umfasst, die die Befestigung einer Kappe (7) erlaubt, die so gestaltet ist, dass mit dem Pfosten (1), an dem sie befestigt ist, eine umlaufende Nut (72) zum Halten des Tuches (10) geschaffen wird.

5. Modulares Trennwandsystem nach Anspruch 4, **dadurch gekennzeichnet, dass** die umlaufende Nut (72), wenn die Kappe (7) am Pfosten (1) angeordnet ist, mit den Aufnahmenuten (13, 14) in Verbindung steht.

6. Modulares Trennwandsystem nach einem der Ansprüche 1 bis 5, **dadurch gekennzeichnet, dass** die Aufnahmenuten (13, 14) abwechselnd mit den rückhaltenden Nuten (12) positioniert sind.

7. Modulares Trennwandsystem nach einem der Ansprüche 1 bis 6, **dadurch gekennzeichnet, dass** jede rückhaltende Nut (12) an beiden Seiten von einer Aufnahmenut (13, 14) umgeben ist.

8. Modulares Trennwandsystem nach einem der Ansprüche 1 bis 7, **dadurch gekennzeichnet, dass** der Pfosten (1) im Querschnitt quadratisch ist, wobei die Breite jeder seiner Flächen (11) gleich dem Doppelten der Dicke eines Paneels (2, 3) ist.

9. Modulares Trennwandsystem nach Anspruch 8, **dadurch gekennzeichnet, dass** jede Fläche (11) des Pfostens (1) zwei rückhaltende Nuten (12) umfasst, die durch zwei mittlere Aufnahmenuten (13) voneinander getrennt sind, und dass jede Kante des Pfostens (1) eine winklige Aufnahmenut (14) umfasst.

10. Modulares Trennwandsystem nach einem der Ansprüche 1 bis 7, **dadurch gekennzeichnet, dass** der Pfosten (1) im Querschnitt rechteckig ist, mit einerseits zwei einander gegenüberliegen ersten Flächen (11), die jeweils zwei rückhaltende Nuten (12) umfassen, die durch zwei mittlere Aufnahmenuten (13) voneinander getrennt sind, und andererseits zwei einander gegenüberliegen zweiten Flächen (19), die jeweils nur eine zurückhaltende Nut (12) umfassen, wobei jede Kante des Pfostens (1) eine winklige Aufnahmenut (14) umfasst.

11. Modulares Trennwandsystem nach einem der Ansprüche 1 bis 7, **dadurch gekennzeichnet, dass** der Pfosten (1) im Querschnitt L-förmig ist und zwei benachbarte zueinander orthogonale Außenflächen, zwei benachbarte zueinander orthogonale Innenflächen und zwei Verbindungsflächen umfasst, wobei jede Außenfläche zwei rückhaltende Nuten (12) umfasst, die durch zwei mittlere Aufnahmenuten (13) voneinander getrennt sind, wobei jede Innenfläche eine rückhaltende Nut (12) und eine mittlere Aufnahmenut (13) umfasst, die sich in der inneren Ecke des L befinden, und jede Verbindungsfläche eine Außenfläche mit einer Innenfläche verbindet und eine rückhaltende Nut (12) umfasst, wobei jede Kante des L eine winklige Aufnahmenut (14) umfaßt.

12. Modulares Trennwandsystem nach einem der Ansprüche 1 bis 11, **dadurch gekennzeichnet, dass** jede Aufnahmenut (13, 14) aus einer im Querschnitt rechteckigen Nut besteht.

13. Modulares Trennwandsystem nach einem der Ansprüche 1 bis 12, **dadurch gekennzeichnet, dass** die Einhakmittel (5, 6) aus einer elastischen Naht (5, 6) gebildet sind.

14. Modulares Trennwandsystem nach Anspruch 13, **dadurch gekennzeichnet, dass** die elastische Naht (5, 6) aus Silikon besteht.

15. Modulares Trennwandsystem nach einem der Ansprüche 1 bis 14, **dadurch gekennzeichnet, dass** jede rückhaltende Nut (12) aus einer im Querschnitt trapezförmigen Nut besteht.

## Claims

1. Modular partition system comprising a pole (1), which consists of a profile or an assembly of profiles and which comprises retention grooves (12), the modular system comprising a panel (2, 3) having two parallel longitudinal beams (25) comprising, longitudinally, retention means (23, 26), each longitudinal beam (25) being hooked directly or indirectly onto the pole (1) by the retention grooves (12), the modular system comprising a panel canvas (21, 31), which comprises, at the periphery of its rear face (22), hooking means (5) cooperating with the retention means (23, 26) so that the panel canvas (21, 31) is stretched over the panel (2, 3), wherein the pole (1) comprises receiving grooves (13, 14) adapted to directly receive hooking means (6) arranged on an edge (17) of a canvas (10) so as to stretch the latter directly over the pole (1).

2. Modular partition system according to claim 1, wherein the canvas (10) extends only over the pole (1).

3. Modular partition system according to claim 1, wherein the canvas (10) is part of the panel canvas (21, 31).

4. Modular partition system according to one of claims 1 to 3, wherein the pole (1) includes, at least at one end (100), fastening means (15, 15') permitting to fasten a cap (7), which is shaped so as to create with the pole (1), to which it is fastened, a peripheral groove (72) for retaining the canvas (10).

5. Modular partition system according to claim 4, wherein, when the cap (7) is arranged on the pole (1), the peripheral groove (72) communicates with the receiving grooves (13, 14).

6. Modular partition system according to one of claims 1 to 5, wherein the receiving grooves (13, 14) are positioned alternated with the retention grooves (12).

7. Modular partition system according to one of claims 1 to 6, wherein each retention groove (12) is bordered on both sides by a receiving groove (13, 14).

8. Modular partition system according to one of claims 1 to 7, wherein the pole (1) has a square cross-section, the width of each of its faces (11) being equal to twice the thickness of a panel (2, 3).

9. Modular partition system according to claim 8, wherein each face (11) of the pole (1) comprises two retention grooves (12) separated by two median receiving grooves (13), and each edge of the pole (1) has an angled receiving groove (14).

10. Modular partition system according to one of claims 1 to 7, wherein the pole (1) has a rectangular cross-section with, on the one hand, two first faces (11) opposite each other, which each comprise two retention grooves (12) separated by two median receiving grooves (13) and, on the other hand, two second faces (19) opposite each other, which each comprise only a retention groove (12), each edge of the pole (1) including an angled receiving groove (14).

11. Modular partition system according to one of claims 1 to 7, wherein the pole (1) has a L-shaped cross-section and comprises two adjacent outer faces orthogonal to each other, two adjacent inner faces orthogonal to each other and two connection faces, each outer face comprising two retention grooves (12), which are separated from each other by two median receiving grooves (13), each inner face comprising a retention groove (12) and a median receiving groove (13) located in the inside angle of the L, and each connection face connecting an outer face and an inner face and comprising a retention groove (12), each edge of the L comprising an angled receiving groove (14).

12. Modular partition system according to one of claims 1 to 11, wherein each receiving groove (13, 14) is formed by a groove with a rectangular cross-section.

13. Modular partition system according to one of claims 1 to 12, wherein the hooking means (5, 6) are formed by an elastic seam (5, 6).

14. Modular partition system according to claim 13, wherein the elastic seam (5, 6) is of silicone.

15. Modular partition system according to one of claims 1 to 14, wherein each retention groove (12) is formed by a groove with a trapezoidal cross-section.
